# EUROPÄISCHE PATENTSCHRIFT

(11) **EP 0 064 709 B1**
(45) Veröffentlichungstag und Bekanntmachung des Hinweises auf die Patenterteilung: **14.08.1985**
(21) Anmeldenummer: 82103745.4
(22) Anmeldetag: 03.05.1982
(51) Int. Cl.: B65B 5/06

(54) **Vorrichtung zum Verpacken von Gegenständen in einen Sammelbehälter**
Device for packaging articles in a collective package
Dispositif pour emballer des objets dans un emballage collecteur

(30) Priorität: 07.05.1981 DE 3118076
(43) Veröffentlichungstag der Anmeldung: 17.11.1982
(73) Patentinhaber: ROBERT BOSCH GMBH, 70442 Stuttgart (DE)
(72) Erfinder: Emmerling, Hans-Jörg, D-5067 Kürten 4 (DE); Hamm, Josef, D-5060 Bergisch Gladbach (DE); Magiera, Rudolf, D-5000 Köln 80 (DE)
(74) Vertreter: Glaser, Ernst

## Beschreibung

### Stand der Technik

Die Erfindung geht aus von einer Verpackungsvorrichtung nach der Gattung des Anspruchs 1.

Bei einer beispielsweise durch GB-A-955 109 bekanntgewordenen Vorrichtung dieser Art wird jeweils eine Gruppe von aufeinanderliegenden Gegenständen in einen waagrecht ausgerichteten Trichter geschoben, auf den von der Gegenseitee her ein Sammelbeutel aufgezogen ist. Nach Verschwenken des Trichters um eine vertikale Achse überführt ein in den Trichter tauchender Schieber die Gegenstandsgruppe in eine bereitstehende, seitlich offene Aufnahme, wobei der Beutel die Gegenstandsgruppe umhüllend mitgezogen wird. Die an dem Rotor angeordneten Aufnahmen bringen dann die bereits gefüllten Sammelbeutel zu Falt- und Verschliesstationen.

Ferner ist durch die DE-A-1 205 887 eine Vorrichtung zum Einbringen von Flachbeutelpackungen in Sammelbehälter bekannt, die zum Zusammenstellen von Beutelgruppen senkrecht ausgerichtete Aufnahmen an einem Drehstern hat. Auf einer Station des Drehsterns werden die einzelnen Beutelpackungen nacheinander von oben her in eine bereitstehende Aufnahme eingelegt. Zum Einführen jeweils einer Beutelgruppe in einen Sammelbehälter wird auf einer nachfolgenden Station die gefüllte Aufnahme vom Drehstern gelöst und von oben in einen Sammelbehälter eingeführt. Die Aufnahme wird durch Anheben entleert, wobei ein Rückhaltestempel auf der Beutelgruppe aufliegt und diese einen nachgiebigen Haltebord verdrängend bodenseitig aus der Aufnahme austritt.

### Vorteile der Erfindung

Die erfindungsgemässe Verpackungsvorrichtung mit den kennzeichnenden Merkmalen des Anspruchs 1 hat einen einfachen und stabilen Aufbau sowie eine hohe Abpackleistung. Ferner hat das Zusammenstellen der Gegenstände zu Gruppen in einem starren Hohldorn den Vorteil, dass diese satt aneinandergedrückt werden können, so dass sie schliesslich im Sammelbehälter raumsparend und kompakt verpackt sind.

Durch die in den Unteransprüchen aufgeführten Massnahmen sind vorteilhafte Weiterbildungen und Verbesserungen der im Hauptanspruch angegebenen Verpackungsvorrichtung möglich.

### Zeichnung

Ein Ausführungsbeispiel der Erfindung ist in der Zeichnung dargestellt und in der nachfolgenden Beschreibung näher erläutert. Es zeigen:
Fig. 1 eine Sammelpackvorrichtung vereinfacht in schaubildlicher Darstellung,
Fig. 2 die Vorrichtung nach Fig. 1 teilweise im Schnitt in Seitenansicht und
Fig. 3 eine Falteinrichtung der Vorrichtung nach Fig. 1 in Draufsicht.

### Beschreibung der Erfindung

An den Enden der Arme eines Drehkreuzes 10, das schrittweise um eine senkrechte Achse um jeweils 90° gedreht wird, ist je ein Hohldorn 11 an seinem oberen Ende befestigt, dessen Längsachse parallel zur Drehachse verläuft. Die Hohldorne 11 haben einen rechteckigen Querschnitt und sind oben und unten offen. Der Öffnungsquerschnitt der Hohldorne 11 entspricht der Deckfläche der zu verpackenden Gegenstände, beispielsweise Beutelpackungen 1. Das untere Ende der Hohldorne 11 ist mit je einem Paar Klappen 12, 13 verschliessbar. Die Klappen 12, 13 sind an Armen 14, 15 befestigt, welche am oberen Ende jedes Hohldorns 11 an die in Umlaufrichtung vordere Seite angrenzend angelenkt sind. Die Klappen 12, 13 sind mittels nicht dargestellter hydraulischer oder pneumatischer Arbeitszylinder betätigbar. In jedem Hohldorn 11 ist ein Gewichtskörper 16 heb- und senkbar, der in Längsnuten 17 geführt ist und dessen Weg durch diese begrenzt ist.

An einer ersten Station I der Hohldorne 11 ist eine Stapel- und Übergabeeinrichtung 20 angeordnet. Diese hat in Deckung unterhalb des dort stehenden Hohldorns 11 einen Schacht 21, eine Hubplatte 22 sowie zwei in gegensinnigem Drehsinn umlaufende Revolver 23, 24 mit je vier axial aussermittig abstehenden Platten 25. Die Platten 25 sind in den Revolvern 23, 24 drehbar gelagert und mit einem Getriebe verbunden, so dass sie beim Umlaufen immer eine waagerechte Stellung einnehmen und jeweils paarweise in einer Ebene liegen. Die Platten 25 sind in Verlängerung ihrer einen Seite gelagert, die den Platten 25 des jeweils anderen Revolvers 23, 24 abgewandt ist. Beim Umlaufen der Revolver 23, 24 nähern sich vom unteren Totpunkt an jeweils eine Platte 25 des einen und des anderen Revolvers 23 bzw. 24 gegeneinander, laufen in Kreisbogen nach oben und gehen wieder auseinander. Während ihrer Aufwärtsbewegung sind die Platten 25 im Deckungsbereich des Schachtes 21.

Zu der Stapeleinrichtung 20 führt ein endloses Förderband 30, dessen eine Umlenkstrecke vor den vorderen freien Enden der Platten 25 liegt. Die Förderebene dieses Förderbandes 30 liegt etwa in Höhe oder etwas niedriger als die Drehachsen der Revolver 23, 24 und die Förderachse liegt etwa mittig parallel zwischen den Drehachsen der Revolver 23, 24. Das Förderband 30 führt von einer Beutelmaschine hergestellte Beutelpackungen 1 flachliegend nacheinander zu der Stapeleinrichtung 20. Die jeweils vorderste Beutelpackung 1 gelangt beim Passieren der vorderen Umlenkstrecke des Förderbandes 30 auf zwei von unten in die Hubstrecke einlaufende Platten 25 und wird auf diese vollends aufgeschoben, während diese sich noch mehr einander nähern. Das Plattenpaar 25 hebt die übernommene Beutelpackung 1 beim Umlaufen in den Schacht 21 und gelangt dann ausser Berührung mit der Beutelpackung 1, die im Schacht 21 gehalten wird. Auf diese Weise wird eine Beutelpackung 1 nach der anderen in den Schacht 21 gehoben, wobei die jeweils unterste die zuvor in den Schacht 21 eingebrachten nach oben drückt. Dabei wird ein Stapel gebildet, der sich nach und nach auch in den über dem Schacht 21 befindlichen Hohldorn 11 erstreckt, dessen Klappen 12, 13 während des Füllens geöffnet sind.

Nach Zuführen einer vorbestimmten Anzahl von Beutelpackungen 1 in die Stapeleinrichtung 20, was von einem Zähler 31 überwacht wird, gibt der Zähler 31 ein Signal an die nicht dargestellte Betätigungseinrichtung der Hubplatte 22. Diese fährt nun aus ihrer dargestellten Wartestellung in waagerechter Ebene in den Deckungsbereich des Schachtes 21 und dann nach oben, wobei sie durch einen Schlitz 29 im Schacht 21 ragt. Dabei hebt sie die gestapelten Beutelpackungen 1 an und drückt die im Schacht 21 befindlichen in den Hohldorn 11. Darauf werden die Klappen 12, 13 in Schliessstellung und die Hubplatte 22 wieder in ihre Wartestellung verbracht. Während anschliessend das Drehkreuz um 90° weitergeschaltet wird, heben die Plattenpaare 25 die neu ankommenden Beutelpackungen 1 in den Schacht 21, der als Zwischenspeicher wirkt. Der neu in die Station I verbrachte Hohldorn 11 wird darauf in gleicher Weise gefüllt.

Auf Station II wird, nachdem ein mit Beutelpackungen 1 gefüllter Hohldorn 11 angelangt ist, ein Zuschnitt 2 für einen Sammelbehälter 3 gegen die Unterseite des Hohldorns 11 angelegt und mit einem Faltapparat 40 (Fig.3) um dessen Seitenwände gefaltet. Der Zuschnitt 2 hat einen Boden 4, und daran angelenkte Felder für die Schmalseiten 5, 6, an dem Feld 5 seitlich angelenkte Felder 7, 8 für die Breitseiten, und einen am Feld 6 angelenkten Deckel 9. Ferner hat der Zuschnitt 2 Verbindungslaschen am Boden 4 und am Feld 6.

Bevor der Zuschnitt 2 in die Station 11 eingebracht wird, werden Bereiche, die mit den Verbindungslaschen verklebt werden sollen, mit Klebstoff versehen.

Nach Anlegen des Zuschnitts 2 mit seinem Boden 4 gegen die Unterseite des Hohldorns 11 mit dem Mittelstück 41 des Faltapparats 40, werden zunächst die Klappen 12, 13 zurückgeschwenkt. Darauf schwenken Falter 42 am Mittelstück 41 die am Boden 4 des Zuschnitts 2 angelenkten Verbindungslaschen nach oben. Gleichzeitig schwenkt ein Faltblech 43 das eine Feld 6 gegen die in Umlaufrichtung vordere Seite des Hohldorns 11 und an diesem Faltblech 43 angelenkte Falter 44 drücken die Verbindungslaschen am Feld 6 auf die angrenzenden Seiten des Hohldorns 11 unter die abgeschwenkten Arme 14, 15 für die Klappen 12, 13. Mit etwas Verzögerung schwenkt ein Faltblech 45 das Feld 5 gegen die in Umlaufrichtung des Hohldorns 11 hintere Seite und an diesem Faltblech 45 angelenkte Falter 46 legen die mit dem Feld 5 verbundenen beiden Felder 7, 8 auf die noch freien Seiten des Hohldorns 11, so dass deren Randbereiche mit den Verbindungslaschen am Boden 4 und am Feld 6 verkleben. Beim anschliessenden Schaltschritt wird der auf fünf Seiten von dem so gebildeten Sammelbehälter 3 umhüllte Hohldorn 11 von der Station 11 in die Station 111 verbracht, wo mittels einer Zugabeeinrichtung 35 besondere, zu den Beutelpackungen 1 mitgelieferte Zutaten in den Hohldorn 11 auf den Beutelstapel eingebracht werden können.

Nach einem weiteren Schaltschritt des Drehkreuzes 10 dringt auf Station IV ein Stempel 36 von oben in den Hohldorn 11 ein und schiebt den Beutelstapel mitsamt dem den Hohldorn 11 umgebenden Sammelbehälter 3 nach unten auf ein Podest 37, von wo dieser mit einem Schieber 38 zum Verschliessen des Kopfes mit dem Deckel 9 seitlich weggeschoben wird.

## Patentansprüche

1. Vorrichtung zum Verpackung von Gruppen flacher Gegenstände, insbesondere Beutelpackungen (1), in einen Sammelbehälter (3) mit einem schrittweise um eine senkrechte Achse gedrehten Rotor (10) mit mehreren, in gleichen Abständen am Rotor angeordneten, jeweils eine Gruppe von Gegenständen fassenden Aufnahmen (11), die nacheinander Arbeitsstationen (1 bis IV) zugeführt werden, und mit einer an einer ersten Arbeitsstation (1) angeordneten, Gegenstände in die Aufnahmen überführenden Stapel- und Übergabeeinrichtung (20), dadurch gekennzeichnet, dass die Aufnahmen als Hohldorne (11) ausgebildet, mit ihrer Längsachse parallel zur Drehachse des Rotors (10) ausgerichtet und bodenseitig offen sind, und dass an einer der ersten Station (I) nachfolgenden Station (11) eine Einrichtung (40) zum Formen jeweils eines Sammelbehälters (3) um einen Hohldorn (11) angeordnet ist.

2. Vorrichtung nach Anspruch 1, dadurch gekennzeichnet, dass die Hohldorne (11) bodenseitig mittels Klappen (12, 13) verschliessbar sind.

3. Vorrichtung nach Anspruch 1, dadurch gekennzeichnet, dass die Klappen (12, 13) an Armen (14, 15) befestigt sind, die am oberen Ende eines Hohldorns (11) angelenkt sind.

4. Vorrichtung nach einem der Ansprüche 1 bis 3, dadurch gekennzeichnet, dass die Stapel- und Übergabeeinrichtung (20) unterhalb des in der ersten Station (I) bereitstehenden Hohldorns (11) einen mit dem Hohldorn sich deckenden Schacht (21), jeweils einen Gegenstand (1) von unten in den Schacht fördernde Gegenstandsheber (25) und eine von unten nach oben durch den Schacht bewegbare Hubplatte (22) zum Heben der gebildeten Gegenstandsgruppe in den Hohldorn hat.

5. Vorrichtung nach Anspruch 4, dadurch gekennzeichnet, dass die Gegenstandsheber (25) an zwei Revolvern (23, 24) umlaufend, paarweise in waagrechter Ausrichtung angeordnet sind.

6. Vorrichtung nach einem der Ansprüche 1 bis 5, dadurch gekennzeichnet, dass an der Station (11) der Hohldorne (11) ein Faltapparat (40) mit Faltern zum Herumlegen eines Zuschnitts (2) für einen Sammelbehälter (3) um fünf Seiten eines Hohldorns angeordnet ist.

7. Vorrichtung nach Anspruch 6, dadurch gekennzeichnet, dass der Faltapparat (40) ein gegen das untere Ende eines Hohldorns (11) anliegendes Mittelstück (41), zwei um das Mittelstück schwenkbare Faltbleche (43, 45) und an den Faltblechen angelenkte Falter (42,44,46) hat.

## Revendications

1. Machine permettant d'emballer des groupes d'objets plats, en particulier, des emballages sachets (1) dans un récipient collecteur ou de groupage (3), comprenant un rotor (10) eintraîné en rotation par intermittence autour d'un axe vertical, et comprenant plusieurs logements (11), disposés sur le rotor à écartements réguliers, et dont chacun reçoit un groupe d'objets, ces logements étant acheminés l'un après l'autre à des postes de travail (I à IV), et un dispositif d'empilement et de transfert (20), agencé à un premier poste de travail (1), et qui tranfère les objets dans les logements, caractérisée en ce que les logements sont constitués par des mandrins creux (11 ), sont orientés avec leur axe longitudinal parallèle à l'axe de rotation du rotor (10) et sont ouverts au fond, et en ce que, dans un poste (II) qui fait suite au premier poste (1), est agencé un dispositif (40) servant à mettre un récipient de groupage (3) en forme autour d'un mandrin creux (11).

2. Machine selon la revendication 1, caractérisée en ce que les mandrins creux (11) peuvent être obturés au niveau de leur fond au moyen de trappes (12, 13).

3. Machine selon la revendication 1, caractérisée en ce que les trappes (12, 13) sont fixées à des bras (14, 15) qui sont articulés à l'extrémité supérieure d'un mandrin creux (11).

4. Machine selon l'une des revendications 1 à 3, caractérisée en ce que le dispositif d'empilement et de transfert (20) comprend, au-dessous du mandrin creux (11) prêt dans le premier poste (1), une cheminée (11) qui coïncide avec le mandrin creux, des élévateurs d'objets (25) qui introduisent un objet à la fois (1) de bas en haut dans la cheminée et une palette élévatrice (22) qui peut se déplacer de bas en haut dans la cheminée et qui sert à faire monter le groupe d'objets constitué dans le mandrin creux.

5. Machine selon la revendication 4, caractérisée en ce que les élévateurs d'objets (25) sont montés mobiles en mouvement circulaire sur deux tourelles (23, 24), et disposés par paires de deux élévateurs placés dans un même alignement horizontal.

6. Machine selon l'une des revendications 1 à 5, caractérisée en ce que, dans le poste (II) des mandrins creux (11), est agencé un appareil de pliage (40) muni d'organes plieurs qui servent à rabattre un flan (2) destiné à former un récipient collecteur (3) autour de cinq faces d'un mandrin creux.

7. Machine selon la revendication 6, caractérisée en ce que l'appareil de pliage (40) comprend une pièce centrale (41) appuyée contre l'extrémité inférieure d'un mandrin creux (11), deux plaques plieuses (43, 45) articulées sur la pièce centrale, et des organes plieurs (42, 44, 46) articulés sur les plaques plieuses.

## Claims

1. Apparatus for packing groups of flat objects, particularly bag packages (1), in a container (3), comprising a rotor (10) turned stepwise about a vertical axis, a plurality of holders (11) which are disposed at equal distances apart on the rotor, each holding a group of objects, and are moved one after the other to work stations (I to IV), and a stacking and transfer device (20) disposed at a first work station (I) and transferring objects into the holders, characterised in that the holders are in the form of hollow mandrels (11), are aligned with their longitudinal axis parallel to the axis of rotation of the rotor (10) and are open at the bottom, and that at a station (11) following the first station (I) an apparatus (40)for shaping one container (3) at a time around a hollow mandrel (11) is disposed.

2. Apparatus according to Claim 1, characterised in that the hollow mandrels (11) are adapted to be closed at the bottom by means of flaps (12, 13).

3. Apparatus according to Claim 1, characterised in that the flaps (12, 13) are fastened on arms (14, 15) which are pivoted at the upper end of a hollow mandrel (11).

4. Apparatus according to one of Claims 1 to 3, characterised in that the stacking and transfer device (20) comprises, under the hollow mandrel (11) standing ready in the first station (I), a well (21 coinciding with the hollow mandrel, an object lifter (25) delivering one object (1 at a time from below into the well, and a lifting plate (22) adapted to move from bottom to top through the well for the purpose of lifting into the hollow mandrel the group of objects formed.

5. Apparatus according to Claim 4, characterised in that the object lifters (25) are disposed for rotation on two turrets (23,24), and aligned in pairs horizontally.

6. Apparatus according to one of Claims 1 to 5, characterised in that at the station (11) of the hollow mandrels (11) a folding apparatus (40) is disposed which has folders for laying a blank (2) for a container (3) around five sides of a hollow mandrel.

7. Apparatus according to Claim 6, characterised in that the folding apparatus (40) comprises a middle part (41) lying against the bottom end of a hollow mandrel (11), two folding plates (43, 45) pivotable about the middle part, and folders (42, 44, 46) pivoted on the folding plates.
